# EUROPÄISCHE PATENTANMELDUNG

(11) **EP 4 364 625 A1**
(43) Veröffentlichungstag der Anmeldung: **08.05.2024**
(21) Anmeldenummer: 22205805.9
(22) Anmeldetag: 07.11.2022
(51) Int. Cl.: A47L 9/14

(54) **STAUBSAUGERBEUTEL UND VERFAHREN ZUR HERSTELLUNG EINES STAUBSAUGERBEUTELS**

(71) Anmelder: Wolf PVG GmbH & Co. KG, 32427 Minden (DE)
(72) Erfinder: JEVTIC, Zoran, 33605 Bielefeld (DE)
(74) Vertreter: Dantz, Jan Henning

(57) **Zusammenfassung**

Ein Staubsaugerbeutel (1, 1') umfasst zwei aus Filtermaterial gebildete Beutelwänden (2, 3), die einen Innenraum umschließen, wobei an jeder Beutelwand (2, 3) mindestens eine Falte (4, 4', 5, 5') vorgesehen ist, die durch eine Naht (6, 6', 7, 7') an einer Seite fixiert ist, wobei an der Seite mit den Nähten (6, 6', 7, 7') zur Fixierung der mindestens einen Falte (4, 4', 5, 5') eine Einströmöffnung (11) ausgebildet ist, und die Beutelwände (2, 3) an zwei gegenüberliegenden Seiten durch Seitennähte (9) miteinander verbunden sind, wobei die Beutelwände (2, 3) auf der zu der Einströmöffnung (11) gegenüberliegenden Seite über eine Faltkante (8) miteinander verbunden sind. Ferner betrifft die Erfindung ein effektives Verfahren zur Herstellung eines solchen Staubsaugerbeutels (1, 1').

## Beschreibung

Die vorliegende Erfindung betrifft einen Staubsaugerbeutel mit zwei aus Filtermaterial gebildeten Beutelwänden, die einen Innenraum umschließen, wobei an jeder Beutelwand mindestens eine Falte vorgesehen ist, die an einer Seite durch eine Naht fixiert ist, wobei an der Seite mit den Nähten zur Fixierung der mindestens einen Falte eine Einströmöffnung ausgebildet ist, und die Beutelwände an zwei gegenüberliegenden Seiten durch Seitennähte miteinander verbunden sind, und ein Verfahren zur Herstellung eines solchen Staubsaugerbeutels.

In der DE 20 2019 105 816 U1 ist ein Staubsaugerbeutel offenbart, der zwei Lagen aus Filtermaterial umfasst, die an zwei Längsseiten und an einer Schmalseite miteinander über eine Naht verbunden sind. An der vierten Seite ist eine Einströmöffnung zwischen den Lagen ausgebildet, wobei die Einströmöffnung über eine Feder in eine geschlossene Position vorgespannt ist. Solche Staubsaugerbeutel haben sich insbesondere für rohrförmige Kammern bei Staubsaugern bewährt. Allerdings ist das Aufnahmevolumen des Innenraumes eines solchen Staubsaugerbeutels begrenzt.

Die EP 3 821 776 A1 offenbart einen Staubsaugerfilterbeutel aus Filtermaterial, der an drei Seiten verschweißt ist. An der Beutelwand kann dabei eine Oberflächenfaltung vorgesehen sein, die sich allerdings nur in einem mittleren Bereich der Beutelwand entfalten lässt und nur wenig zur Volumenvergrößerung im Gebrauch beiträgt.

Es ist daher die Aufgabe der vorliegenden Erfindung, einen Staubsaugerbeutel und ein Verfahren zur Herstellung eines Staubsaugerbeutels zu schaffen, der ein verbessertes Aufnahmevolumen besitzt und effektiv herstellbar ist.

Zur Lösung dieser Aufgabe sieht die Erfindung einen Staubsaugerbeutel mit den Merkmalen des Anspruches 1 sowie ein Verfahren zur Herstellung eines Staubsaugerbeutels mit den Merkmalen des Anspruches 12 vor.

Bei dem erfindungsgemäßen Staubsaugerbeutel ist ein Innenraum durch zwei aus Filtermaterial gebildete Beutelwände umschlossen, wobei an jeder Beutelwand mindestens eine Falte vorgesehen ist, die durch eine Naht auf einer Seite fixiert ist, wobei an der Seite des Staubsaugerbeutels mit den Nähten zur Fixierung der mindestens einen Falte eine Einströmöffnung ausgebildet ist. Ferner sind die beiden Beutelwände an zwei gegenüberliegenden Seiten durch Seitennähte miteinander verbunden. Die Beutelwände sind dabei auf der der Einströmöffnung gegenüberliegenden Seite über eine Faltkante miteinander verbunden, so dass die Beutelwände über die Faltkante integral miteinander ausgebildet sind, wodurch der Staubsaugerbeutel effektiv herstellbar ist. Zudem kann im Bereich der Faltkante auf eine Fixierung der mindestens einen Falte verzichtet werden, so dass sich das Volumen des Innenraumes besser an einer Kammer des Staubsaugers anpassen kann.

Vorzugsweise ist die mindestens eine Falte im Gebrauch im Bereich der Faltkante zumindest teilweise auffaltbar. Dadurch kann der Staubsaugerbeutel für den Transport mit geringem Volumen verpackt werden, wobei nach dem Einlegen des Staubsaugerbeutels dieser auf der zur Einströmöffnung gegenüberliegenden Seite sich durch Unterdruck aufweiten kann, optional kann die mindestens eine Falte vollständig entfaltet werden. Dies vergrößert das nutzbare Volumen des Innenraumes des Staubsaugerbeutels im Gebrauch.

Für eine besonders effektive Herstellung kann der Staubsaugerbeutel einstückig hergestellt sein, also aus einem Materialzuschnitt bestehe, der dann optional mit einem Stutzen eines Staubsaugers lösbar verbunden wird oder an einer Halteplatte fixiert wird. Abgesehen von solchen mechanischen Befestigungsmitteln für den Staubsaugerbeutel ist dieser einstückig aus einem Zuschnitt aus Filtermaterial hergestellt, insbesondere aus einem ein- oder mehrlagigen Vliesstoff.

Für eine kompakte Bauform sind die Seitennähte vorzugsweise parallel zu der mindestens einen Falte ausgerichtet. Dadurch kann beim Entfalten der Falte eine im Wesentlichen bauchige Form erhalten werden, die ein Volumen in einer Kammer eines Staubsaugers optimiert nutzt. An jeder Beutelwand können dabei zwei, drei oder vier Falten vorgesehen sein, um im Gebrauch eine Volumenvergrößerung zu bewirken.

Die Naht zur Fixierung der mindestens einen Falte kann optional nur in dem doppellagigen Abschnitt des Filtermaterials vorgesehen sein. Dann wird bei der Herstellung nur der aufeinandergelegte Abschnitt des Filtermaterials durch die Naht fixiert, während der einlagige Bereich ohne Naht verbleibt oder optional mit einer Naht zur Fixierung eine Halteplatte versehen wird. Alternativ kann sich die Naht zur Fixierung der mindestens einen Falte auch über die gesamte Breite des Staubsaugerbeutels erstrecken. Die Naht kann dabei durch eine durch gehende Linie oder durch einzelne Punkte gebildet sein, die miteinander verschweißt oder verklebt sind.

In einer bevorzugten Ausgestaltung ist an jeder Beutelwand jeweils ein zu der Seitennaht benachbarter Abschnitt einer äußeren Falte zum Innenraum gewandt angeordnet, während ein mittlerer Abschnitt der Beutelwand an der jeweiligen äußeren Falte jeweils bezogen auf den Innenraum außen angeordnet ist. Dadurch sind benachbart zu der Seitennaht jeweils Z-förmige Falten ausgebildet, wobei die Anordnung der beiden äußeren Falten symmetrisch ausgebildet sein kann, um eine optimierte Form des Staubsaugerbeutels im Gebrauch zu erhalten. Alternativ kann an der Beutelwand auch eine Faltung vorgesehen werden, bei der ein zu einer ersten Seitennaht gewandter Abschnitt jeweils außen und ein zu der zweiten Seitennaht gewandter Abschnitt jeweils innen angeordnet ist.

Der Staubsaugerbeutel ist vorzugsweise in Draufsicht rechteckig ausgebildet, wobei die Seitennähte an gegenüberliegenden Längsseiten angeordnet sind. Die Erstreckung des Staubsaugerbeutels in Längsrichtung ist vorzugsweise mindestens doppelt so lang wie senkrecht hierzu bezogen auf die eingefaltete Position. An einer ersten Schmalseite ist dann die Einströmöffnung und an der gegenüberliegenden zweiten Schmalseite die Faltkante vorgesehen.

Das Filtermaterial des Staubsaugerbeutels ist vorzugsweise aus einem ein- oder mehrlagigen Vliesstoff hergestellt, der einen thermoplastischen Kunststoff enthält. Die Nähte und/oder Seitennähte können dementsprechend als Schweißnähte ausgebildet sein, so dass sich das Filtermaterial leicht verarbeiten lässt.

Die Beutelwände können zu einer mittleren Ebene parallel zu den Seitennähten symmetrisch ausgebildet sein, insbesondere spiegelsymmetrisch. Dadurch wird die Handhabung vereinfacht, der der Staubsaugerbeutel auch um 180° gedreht montiert werden kann.

Bei dem erfindungsgemäßen Verfahren wird zunächst eine Bahn oder ein Zuschnitt aus Filtermaterial zu einer Faltstation zugeführt, um dann mindestens eine Falte in das Filtermaterial durch Aufeinanderlegen des Filtermaterials einzubringen. Diese mindestens eine Falte wird dann durch zwei beabstandete Nähte fixiert, damit danach die beiden Nähte durch Umlegen des Filtermaterials und Herstellen einer Faltkante aufeinandergelegt werden können. Danach können zwei beabstandete Seitennähte hergestellt werden, wobei diese die Faltkante mit der gegenüberliegenden Seite mit den Nähten verbinden, wobei an der Seite mit den Nähten eine Einströmöffnung zwischen den Beutelwänden verbleibt. Dadurch lässt sich ein Staubsaugerbeutel effektiv aus einer Bahn oder einem Zuschnitt herstellen, der für den Transport eine kompakte Form besitzt und sich im Gebrauch optimiert an die Kontur einer Kammer eines Staubsaugers anpassen kann.

Vorzugsweise sind die zwei beabstandeten Nähte jeweils senkrecht zur Längsrichtung der mindestens einen Falte hergestellt. Die mindestens eine Falte ist parallel zur Längsrichtung ausgerichtet und vorzugsweise an der Faltkante nicht fixiert, so dass sie im Gebrauch zumindest teilweise auffalten kann. Beim Umschlagen des Filtermaterials durch Aufeinanderlegen der beiden Nähte wird vorzugsweise eine bezogen auf die Länge des Staubsaugerbeutels mittige Faltkante hergestellt, die die beiden Beutelwände miteinander verbindet.

Bei einem bevorzugten Herstellungsverfahren wird das Filtermaterial in einer Bahn zugeführt, wobei nach dem Einbringen mindestens eine Falte und Fixieren dieser über die beiden Nähte das Filtermaterial geschnitten und von der Bahn aus Filtermaterial getrennt wird. Dadurch lässt sich die Herstellung in einem kontinuierlichen Prozess ausführen.

Die Erfindung wird nachfolgend anhand von zwei Ausführungsbeispielen mit Bezug auf die beigefügten Zeichnungen näher erläutert. Es zeigen:
- Figur 1: eine Ansicht eines erfindungsgemäßen Staubsaugerbeutels;
- Figur 2: eine Ansicht eines Rohlings zur Herstellung des Staubsaugerbeutels der Figur 1;
- Figur 3: eine Ansicht des Rohlings der Figur 2 nach dem Aufeinanderlegen der Nähte;
- Figur 4: eine Ansicht des Rohlings der Figur 3 nach dem Herstellen der Seitennähte;
- Figur 5: eine Ansicht eines zweiten Ausführungsbeispiels eines erfindungsgemäßen Staubsaugerbeutels, und
- Figur 6: der Staubsaugerbeutel der Figur 1 an einem Halter.

Ein Staubsaugerbeutel 1 umfasst zwei aus Filtermaterial gebildete Beutelwände 2 und 3, insbesondere aus einem mehrlagigen Vliesstoff, die einen Innenraum umschließen. Die Beutelwände 2 und 3 sind dabei integral miteinander ausgebildet und über eine Faltkante 8 miteinander verbunden.

An der Beutelwand 2 sind zwei Falten 4 ausgebildet, an denen das Material der Beutelwand 2 doppellagig angeordnet ist. Diese Falten 4 sind an einem Ende der Beutelwand 2 durch eine Naht 6 fixiert. Die Falten 4 laufen um die Faltkante 8 herum und sind auch an der Beutelwand 3 vorgesehen. In der Darstellung der Figur 1 sind an der Beutelwand 2 die äußeren Falten 4 zu sehen, während die an der Beutelwand 3 inneren Falten 5 sichtbar sind. Zwischen den Falten 4 und 5 ist jeweils ein doppellagiger Abschnitt des Filtermaterials vorgesehen. An der Beutelwand 3 sind die Falten 4 und 5 durch eine Naht 7 fixiert.

Der Staubsaugerbeutel 1 ist in Draufsicht rechteckförmig ausgebildet und umfasst an gegenüberliegenden Längsseiten jeweils eine Seitennaht 9, mit der die Beutelwand 2 mit der Beutelwand 3 verbunden ist. Die Seitennähte 9 erstrecken sich dabei parallel zu den Falten 4 und 5.

Zwischen den beiden Nähten 6 und 7 zur Fixierung der Falten 4 und 5 ist eine Einströmöffnung 11 ausgebildet, die Zugang zu dem Innenraum des Staubsaugerbeutels 1 schafft.

Die Falten 4 und 5 sind durch die Nähte 6 und 7 fixiert und an der gegenüberliegenden Faltkante 8 nur lose gehalten. Jede Falte 4 und 5 ist dabei durch Umlegen des Filtermaterials gebildet, wobei im Gebrauch die Falten 4 und 5 an der Faltkante 8 zumindest teilweise entfalten können, um das Innenvolumen des Staubsaugerbeutels 1 zu vergrößern.

In dem dargestellten Ausführungsbeispiel sind zwei Falten 4 und zwei Falten 5 vorgesehen. Es ist auch möglich, nur eine einzige Falte 4 und eine einzige Falte 5 vorzusehen oder mehr als zwei Falten 4 bzw. mehr als zwei Falten 5.

Der Staubsaugerbeutel 1 kann optional unmittelbar an einem Stutzen eines Staubsaugers fixiert werde, beispielsweise über mechanische Befestigungsmittel, wobei der Stutzen in die Einströmöffnung 11 eintaucht und dann von den Nähten 6 und 7 umschlossen wird. Alternativ kann an der Einströmöffnung 11 eine Halteplatte fixiert werden, beispielsweise mit einem Stutzenabschnitt, der in die Einströmöffnung 11 eingreift. Der Stutzen kann mit dem Filtermaterial des Staubsaugerbeutels 1 verklebt oder verschweißt sein.

Das Herstellungsverfahren für den Staubsaugerbeutel 1 wird mit Bezug auf die Figuren 2 bis 4 näher erläutert.

Das Filtermaterial kann in Form einer zusammenhängenden Bahn oder einzelner Zuschnitte bereitgestellt werden und wird dann zu einer Faltstation gebracht, um die Falten 4 und 5 einzubringen, beispielsweise durch Finger oder Rollen, die eine Bewegung des Filtermaterials senkrecht zur Förderrichtung bewirken. Im Bereich der Falten 4 und 5 wird das Filtermaterial aufeinandergelegt, so dass dieses an zwei beabstandeten Stellen durch die Nähte 6 und 7 fixiert werden kann. Die Nähte 6 und 7 können beispielsweise in einem Abstand zwischen 20 cm und 1 m angeordnet werden, je nach Länge des späteren Staubsaugerbeutels 1. Wenn das Filtermaterial bahnförmig ausgebildet ist, kann es nach Herstellung der beiden Nähte 6 und 7 abgeschnitten werde. Dadurch wird ein Zuschnitt 10 mit rechteckiger Grundform hergestellt, wie dies in Figur 2 gezeigt ist.

Der so gebildete Zuschnitt 10 wird nun um eine mittlere Achse gefaltet, so dass die Naht 7 auf die Naht 6 aufgelegt wird. Dadurch wird auf der zu den Nähten 6 und 7 gegenüberliegenden Seite eine Faltkante 8 hergestellt. Die Längsseiten sind in dieser Position gemäß Figur 3 noch unverbunden.

In Figur 4 ist der Staubsaugerbeutel 1 gezeigt, wenn an den gegenüberliegenden Längsseiten jeweils eine Seitennaht 9 eingebracht wurde, vorzugsweise eine Schweißnaht. Dann ist der Staubsaugerbeutel 1 in der Form fertiggestellt und umfasst eine erste Beutelwand 2 und eine zweite Beutelwand 3, die einen Innenraum umschließen und an einer Schmalseite über eine Faltkante 8 miteinander verbunden sind. Auf der zu der Faltkante 8 gegenüberliegenden Seite ist eine Einströmöffnung ausgebildet, da die Nähte 6 und 7 nur lose aufeinandergelegt sind, aber nicht verbunden sind. Optional kann die Größe der Einströmöffnung auch verringert werden, wenn die Naht 6 zumindest teilweise mit der Naht 7 verbunden wird. Dann erstreckt sich die Einströmöffnung nicht mehr über die gesamte Breite des Staubsaugerbeutels, wie dies in Figur 1 gezeigt ist, sondern einen Teil der Breite.

In Figur 5 ist ein modifiziertes Ausführungsbeispiel eines Staubsaugerbeutels 1' gezeigt. Der Staubsaugerbeutel 1' ist wie bei dem vorangegangenen Ausführungsbeispiel durch einen einstückigen Zuschnitt hergestellt, bei dem eine Beutelwand 2 auf eine Beutelwand 3 aufgelegt ist und diese über eine Faltkante 8 auf einer Seite miteinander verbunden sind. An gegenüberliegenden Längsseiten sind Seitennähte 9 vorgesehen, die die Faltkante 8 mit der gegenüberliegenden Seite verbinden, an der eine Einströmöffnung 11 ausgebildet ist. Anders als bei dem ersten Ausführungsbeispiel sind zwei Z-förmige Falten 4 und 4' vorgesehen, wobei die Falten 4 und 4' jeweils so ausgebildet sind, dass ein äußerer Abschnitt des Filtermaterials, der der Seitennaht 9 zugewandt ist, bezogen auf den Innenraum des Staubsaugerbeutels 1' innen angeordnet ist, während ein Abschnitt des Filtermaterials, der einem mittleren Bereich des Staubsaugerbeutels 1' zugewandt ist, außen angeordnet ist. Dadurch kann sich der Staubsaugerbeutel im Gebrauch noch besser bauchförmig entfalten. Die Falte 4' ist spiegelsymmetrisch zu der Falte 4 angeordnet.

In dem Ausführungsbeispiel der Figur 5 sind die Falten 4 und 4' an der Seite der Einströmöffnung 11 nur über eine Naht 6' verbunden, die in dem doppellagigen Bereich des Filtermaterials und dem mittleren Bereich zwischen den Falten 4 und 4' angeordnet ist. In dem seitlichen einlagigen Bereich benachbart zu den Seitennähten 9 ist keine Naht vorgesehen. Die Naht 6' kann sich aber optional auch über die gesamte Breite des Staubsaugerbeutels 1' erstrecken.

An der Beutelwand 3 sind Falten 5 und 5' vorgesehen, die spiegelsymmetrisch zu den Falten 4 und 4' ausgebildet sind und die durch Nähte 7' miteinander verbunden sind, die ebenfalls nur in dem doppellagigen Bereich angeordnet sind. Auch hier kann optional die Naht 7' auch über die gesamte Breite des Staubsaugerbeutels 1' vorgesehen werden.

Bei dem Ausführungsbeispiel der Figur 5 können optional in dem mittleren Bereich noch eine oder mehrere Falten 4 vorgesehen sein. Die beiden Ausführungsbeispiele der Figuren 1 und 5 können somit auch miteinander kombiniert werden in Bezug auf die Anordnung und Ausgestaltung der Falten 4, 5, 4' und 5' sowie der Nähte 6, 6', 7 und 7'.

In Figur 6 ist der Staubsaugerbeutel 1 der Figur 1 an einer Halter 12 festgelegt, um den Staubsaugerbeutel 1 über die Halter 12 in einer Haltevorrichtung eines Staubsaugers zu Fixieren. Die Halter 12 ist beispielsweise aus Kunststoff und/oder Pappe hergestellt und umfasst einen in den Staubsaugerbeutel 1 ragenden Stutzen 13, an dessen Außenseite der Staubsaugerbeutel 1 im Bereich der Nähte 6 und 7 fixiert ist, insbesondere durch Kleben, Schweißen oder durch mechanische Befestigungsmittel.

An dem Stutzen 13 ist ein radial hervorstehender Flansch 14 ausgebildet, in dem eine Einströmöffnung 15 vorgesehen ist, die von einem optionalen elastischen Dichtring 16 umgeben wird. Zum Verschließen der Einströmöffnung 15 kann optional eine verschwenkbar gelagerte Klappe vorgesehen sein, die beispielsweise an einem Rastvorsprung 18 fixierbar ist. Alternativ kann auch ein Schieber als Verschlusselement für die Einströmöffnung eingesetzt werden. Optional kann auf eine solches Verschlusselement auch verzichtet werden. Über den Halter 12 kann der Staubsaugerbeutel 1 innerhalb eines Staubsaugers über Fixiermittel exakt positioniert werden.

### Bezugszeichenliste

- 1, 1': Staubsaugerbeutel
- 2: Beutelwand
- 3: Beutelwand
- 4, 4': Falte
- 5, 5': Falte
- 6, 6': Nähte
- 7, 7': Nähte
- 8: Faltkante
- 9: Seitennaht
- 10: Zuschnitt
- 11: Einströmöffnung
- 12: Halter
- 13: Stutzen
- 14: Flansch
- 18: Rastvorsprung

## Patentansprüche

1. Staubsaugerbeutel (1, 1') mit zwei aus Filtermaterial gebildeten Beutelwänden (2, 3), die einen Innenraum umschließen, wobei an jeder Beutelwand (2, 3) mindestens eine Falte (4, 4', 5, 5') vorgesehen ist, die durch eine Naht (6, 6', 7, 7') an einer Seite fixiert ist, wobei an der Seite mit den Nähten (6, 6', 7, 7') zur Fixierung der mindestens einen Falte (4, 4', 5, 5') eine Einströmöffnung (11) ausgebildet ist, und die Beutelwände (2, 3) an zwei gegenüberliegenden Seiten durch Seitennähte (9) miteinander verbunden sind, **dadurch gekennzeichnet, dass** die Beutelwände (2, 3) auf der zu der Einströmöffnung (11) gegenüberliegenden Seite über eine Faltkante (8) miteinander verbunden sind.

2. Staubsaugerbeutel nach Anspruch 1, **dadurch gekennzeichnet, dass** die mindestens eine Falte (4, 4', 5, 5') im Gebrauch an der Faltkante (8) zumindest teilweise auffaltbar ist.

3. Staubsaugerbeutel nach Anspruch 1 oder 2, **dadurch gekennzeichnet, dass** Staubsaugerbeutel (1, 1') einstückig hergestellt ist.

4. Staubsaugerbeutel nach einem der vorhergehenden Ansprüche, **dadurch gekennzeichnet, dass** die Seitennähte (9) parallel zu der mindestens einen Falte (4, 4', 5, 5') ausgerichtet sind.

5. Staubsaugerbeutel nach einem der vorhergehenden Ansprüche, **dadurch gekennzeichnet, dass** an jeder Beutelwand (2, 3) zwei bis vier Falten (4, 5', 5, 5') vorgesehen sind.

6. Staubsaugerbeutel nach einem der vorhergehenden Ansprüche, **dadurch gekennzeichnet, dass** die Naht (6', 7') zur Fixierung der mindestens einen Falte (4, 4', 5, 5') nur in dem doppellagigen Abschnitt des Filtermaterials vorgesehen ist.

7. Staubsaugerbeutel nach einem der Ansprüche 1 bis 5, **dadurch gekennzeichnet, dass** die Naht (6, 7) zur Fixierung der mindestens einen Falte (4, 5) sich über die gesamte Breite des Staubsaugerbeutels (1) erstreckt.

8. Staubsaugerbeutel nach einem der vorhergehenden Ansprüche, **dadurch gekennzeichnet, dass** an jeder Beutelwand (2, 3) jeweils ein zu der Seitennaht (9) benachbarter Abschnitt einer äußeren Falte (4, 4', 5, 5') zum Innenraum gewandt angeordnet ist, während ein mittlerer Abschnitt der Beutelwand (2, 3) an der jeweiligen äußeren Falte (4, 4', 5, 5') jeweils bezogen auf den Innenraum außen angeordnet ist.

9. Staubsaugerbeutel nach einem der vorhergehenden Ansprüche, **dadurch gekennzeichnet, dass** der Staubsaugerbeutel (1, 1') in Draufsicht rechteckig ausgebildet ist und die Seitennähte (9) an gegenüberliegenden Längsseiten vorgesehen sind.

10. Staubsaugerbeutel nach einem der vorhergehenden Ansprüche, **dadurch gekennzeichnet, dass** die Nähte (6, 6', 7, 7') und/oder die Seitennähte (9) als Schweißnähte ausgebildet sind.

11. Staubsaugerbeutel nach einem der vorhergehenden Ansprüche, **dadurch gekennzeichnet, dass** die Beutelwände (2, 3) zu einer mittleren Ebene parallel zu den Seitennähten (9) symmetrisch ausgebildet sind.

12. Verfahren zur Herstellung eines Staubsaugerbeutels (1, 1') mit den folgenden Schritten:
- Zuführen einer Bahn oder eines Zuschnittes aus Filtermaterial zu einer Faltstation;
- Einbringen mindestens einer Falte (4, 4', 5, 5') in das Filtermaterial durch Aufeinanderlegen des Filtermaterials;
- Fixieren der mindestens einen Falte (4, 4', 5, 5') durch zwei beabstandete Nähte (6, 6', 7, 7');
- Aufeinanderlegen der beiden Nähte (6, 6', 7, 7') durch Umschlagen des Filtermaterials und Herstellen einer Faltkante (8), und
- Herstellen von zwei beabstandeten Seitennähten (9), die die Faltkante (8) mit der gegenüberliegenden Seite mit den Nähten (6, 6', 7, 7') verbinden, wobei an der Seite mit den Nähten (6, 6', 7, 7') eine Einströmöffnung zwischen zwei Beutelwänden (2, 3) verbleibt.

13. Verfahren nach Anspruch 12, **dadurch gekennzeichnet, dass** die zwei beabstandeten Nähte (6, 6', 7, 7') jeweils senkrecht zu einer Längsrichtung der mindestens einen Falte (4, 4', 5, 5') hergestellt werden.

14. Verfahren nach Anspruch 12, oder 13, **dadurch gekennzeichnet, dass** das Umschlagen beim Aufeinanderlegen der beiden Nähte (6, 6', 7, 7') zur Herstellung der Faltkante (8) mittig erfolgt.

15. Verfahren nach einem der Ansprüche 12 bis 14, **dadurch gekennzeichnet, dass** das Filtermaterial nach dem Herstellen der Nähte (6, 6', 7, 7') geschnitten und von der Bahn aus Filtermaterial getrennt wird.
